# EUROPÄISCHE PATENTSCHRIFT

(11) **EP 3 653 951 B1**
(45) Veröffentlichungstag und Bekanntmachung des Hinweises auf die Patenterteilung: **17.11.2021**
(21) Anmeldenummer: 18206514.4
(22) Anmeldetag: 15.11.2018
(51) Int. Cl.: F25B 39/02, F25B 39/04, F25B 40/00, F25B 25/00, F28D 9/00, F25B 49/02, F28D 21/00

(54) **ANORDNUNG MIT EINEM KÄLTEKREISLAUF UND EINEM PLATTENWÄRMEÜBERTRAGER UND VERFAHREN ZUM BETREIBEN EINER ANORDNUNG MIT EINEM PLATTENWÄRMEÜBERTRAGER**
ARRANGEMENT WITH A REFRIGERATION CIRCUIT AND A PLATE HEAT EXCHANGER AND METHOD FOR OPERATING AN ASSEMBLY WITH A PLATE HEAT EXCHANGER
ARRANGEMENT AVEC UN CIRCUIT DE RÉFRIGÉRATION ET UN ÉCHANGEUR DE CHALEUR À PLAQUES ET PROCÉDÉ DE FONCTIONNEMENT D'UN DISPOSITIF DOTÉ D'UN ÉCHANGEUR DE CHALEUR À PLAQUES

(43) Veröffentlichungstag der Anmeldung: 20.05.2020
(73) Patentinhaber: Kelvion Brazed PHE GmbH, 04603 Nobitz (DE); Futron GmbH, 08491 Netzschkau (DE)
(72) Erfinder: BONITZ, Patrick, 09322 Penig (DE); FUHRMANN, Jörg, 08491 Netzschkau (DE); SEIBICKE, Thoralf, 04229 Leipzig (DE)
(74) Vertreter: Bittner, Thomas L.

(56) Entgegenhaltungen:
- EP-A1- 2 674 697
- DE-A1-102014 004 322
- US-A1- 2012 060 550

## Beschreibung

Die Erfindung betrifft eine Anordnung mit einem Kältekreislauf und einem Plattenwärmeübertrager sowie ein Verfahren zum Betreiben einer Anordnung mit einem Plattenwärmeübertrager.

### Hintergrund

Plattenwärmeübertrager, die auch als Plattenwärmetauscher bezeichnet werden, verfügen regelmäßig über einen Stapel Wärmeübertrager- oder Wärmetauscherplatten. In dem Stapel von Wärmeübertragerplatten sind Durchflussräume oder -zonen gebildet, die gegeneinander abgedichtet sind, derart, dass in dem Plattenwärmeübertrager mindestens zwei voneinander abgedichtete Durchflussbereiche gebildet sind, die jeweils von einem Fluid durchströmt werden können, so dass zwischen den strömenden Fluiden durch die Wärmeübetragerplatten Wärme übertragbar ist. Zum Abdichten der Durchflussräume in dem Stapel von Wärmeübertragerplatten werden diese beispielsweise miteinander verlötet.

Aus dem Dokument DE 699 11 423 T2 ist ein Wärmetauscher mit mehreren Kreisläufen bekannt. In dem Stapel von Wärmeübertragerplatten sind mehrere voneinander abgegrenzte Zonen gebildet, die von einem von drei Medien durchströmt werden.

Das Dokument US 2012/0060550 A1 betrifft eine eine Anordnung mit einem Kältekreislauf und einem Plattenwärmeübertrager, der aus gestapelten Platten besteht und daraus gebildete Strömungskanäle aufweist sowie mittels Durchbrüche in den gestapelten Platten gebildete Zu- und Abführkanäle für wenigstens drei Fluide besitzt. Die Strömungskanäle sind in Wärmeübertragerabschnitten angeordnet, wobei eines der Fluide in einem Wärmeübertragerabschnitt zunächst mit dem zweiten Fluid und in einem anderen Wärmeübertragerabschnitt mit dem dritten Fluid im Wärmeaustausch ist. Es ist vorgesehen, dass ein Wärmeübertragerabschnitt als Kondensator ausgebaut ist, durch dessen erste Strömungskanäle ein Kältemittel als erstes Fluid strömt, dass ein anderer Wärmeübertragerabschnitt als Verdampfer ausgebaut ist, durch dessen erste Strömungskanäle das erste Fluid strömt und dass ein Expansionsorgan für das erste Fluid angeordnet ist. Des Weiteren ist es vorgesehen, dass ein weiterer Wärmeübertragerabschnitt des Plattenwärmerübertragers als interner Wärmetauscher ausgebaut ist, durch dessen beiden Strömungskanäle jeweils das erste Fluid strömt und Wärme intern austauscht.

Das Dokument EP 2 674 697 A1 betrifft einen Plattenwärmetauscher mit einem Plattenpaket, das eine Anzahl erster und zweiter Wärmetauscherplatten enthält, die so miteinander verbunden und nebeneinander angeordnet sind, dass erste und zweite Plattenzwischenräume gebildet werden. Es sind mindestens zwei Injektoren vorgesehen, wobei jeder Injektor eingerichtet ist, mindestens einen der ersten Plattenzwischenräume in dem Plattenpaket mit einem Fluid zu versorgen. Es ist außerdem ein Ventil vorgesehen, um die Versorgung der Flüssigkeit an die Injektoren zu steuern.

Das Dokument DE 10 2014 004 322 A1 betrifft ein Wärmerückgewinnungssystem, umfassend einen Verdampfer, in dem ein Arbeitsmittel mittels der Abgasenergie verdampft wird, einen Expander, mit dem Energie des dampfförmigen Arbeitsmittels nutzbar gemacht wird, einen Rekuperator mit Ein- und Auslässen, der als innerer Wärmetauscher arbeitet, einen Kondensator mit Ein- und Auslässen, der das dampfförmige Arbeitsmittel kondensiert und eine Pumpe, die das Arbeitsmittel durch einen Kreislauf bewegt und einen Plattenwärmetauscher, mit in Zwischenräumen der Wärmetauscherplatten gebildeten Strömungskanälen, als Komponente des Kreislaufs, der wenigstens aus dem Rekuperator und dem Kondensator besteht. Der Plattenwärmetauscher ist in gehäuseloser Bauweise aufgebaut.

### Zusammenfassung

Aufgabe der Erfindung ist es, einen Plattenwärmeübertrager sowie ein Verfahren zum Betreiben einer Anordnung mit einem Plattenwärmeübertrager anzugeben, deren Betrieb auf verbesserte Art und Weise überwacht werden kann.

Zur Lösung sind eine Anordnung mit einem Kältekreislauf und einem Plattenwärmeübertrager sowie ein Verfahren zum Betreiben einer Anordnung mit einem Plattenwärmeübertrager nach den unabhängigen Ansprüchen 1 und 7 geschaffen. Ausgestaltungen sind Gegenstand von abhängigen Unteransprüchen.

Es wird vorgeschlagen, eine Erfassung der Betriebstemperatur für das Kältemittel in der Verbindung oder dem Durchflusskanal zwischen dem zweiten und dem dritten Wärmetauscher im Stapel von Wärmeübertragerplatten zu erfassen. Auf diese Weise erfolgt im Stapel von Wärmeübertragerplatten mehr oder weniger beabstandet zum nicht-anschlussseitigen Ausgang des zweiten Wärmetauschers im Betrieb eine Überwachung der lokalen Temperaturverhältnisse in dem Durchflusskanal mit dem Kältemittel. Die erfassten Messgröße lässt unmittelbare Rückschlüsse zu den Temperaturverhältnissen in diesem Bereich des Kältekreises zu und kann als Eingangsgröße für eine Steuerung von Komponenten an den Plattenwärmeübertrager oder in einer Anordnung mit dem Plattenwärmeübertrager herangezogen werden, beispielsweise bei der Steuerung eines Expansionsventils und / oder eines Verdichters, welcher seinerseits in einer Verbindungsleitung zwischen dem ersten und dem dritten Wärmetauscher angeordnet sein kann.

Die von dem Kältekreislauf umfassten Durchflusskanäle oder -bereiche zwischen den Wärmetauschern können vollständig oder nur teilweise in dem Stapel von Wärmeübertragerplatten selbst gebildet sein. Abschnittsweise können diese Verbindungsleitungen oder -kanäle außerhalb des Stapels von Wärmeübertragerplatten verlaufen, wobei dann die in dem Stapel von Wärmeübertragerplatten verlaufenden Abschnitte mit randseitigen Anschlüssen versehen sind, um die außerhalb des Stapels von Wärmeübertragerplatten verlaufenden Leitungsabschnitte anzuschließen. So können in einer Anordnung mit dem Plattenwärmeübertrager beispielsweise der Verdichter und / oder das Expansionsventil über außerhalb des Stapels von Wärmeübertragerplatten verlaufenden Leitungen an die Abschnitte der Durchflusskanäle oder -bereiche in dem Stapel angeschlossen sein.

Der Durchflusskanal, an dem die Messstelle gebildet ist, kann seinerseits teilweise oder vollständig innerhalb des Stapels von Wärmeübertragerplatten verlaufen. Die Messstelle erlaubt einer Temperaturmesseinrichtung den Zugang, derart, dass mit der Messeinrichtung die Temperatur des in dem Durchflusskanal strömenden Kältemittels lokal erfasst werden kann. Die erfasste Temperatur charakterisiert hierbei die Ausgangstemperatur am nicht-anschlussseitigen Ausgang des zweiten Wärmetauschers.

Der Durchflusskanal kann zumindest abschnittweise in dem Stapel von Wärmeübertragerplatten gebildet sein. In einer Ausführungsform kann der Durchflusskanal, an dem die Messstelle gebildet ist, vollständig in dem Stapel von Wärmeübertragerplatten verlaufen.

Die Messstelle kann mit einer Aufnahme für die Messeinrichtung gebildet sein, die gegenüber dem Durchflusskanal abgedichtet ist. Die Aufnahme für die Messeinrichtung, mit der die Temperatur gemessen wird, kann beispielsweise eine Hülse aufweisen, die eingerichtet ist, in die Hülse die Messeinrichtung einzustecken, beispielsweise einen Temperaturfühler oder -sensor. Die Aufnahme kann innenseitig zumindest teilweise in den Durchflusskanal hineinragen, so dass dieser hineinragende Abschnitt von dem Kältemittel umströmt wird.

Es kann eine weitere Temperaturmessstelle vorgesehen sein, die an dem Stapel von Wärmeübertragerplatten im Bereich eines Durchflusskanalabschnitts oder benachbart hierzu angeordnet ist, wobei der Durchflusskanalabschnitt als Teil des Kältekreislaufs an einen Ausgang des dritten Wärmetauschers anschließt, welcher in dem dritten Wärmetauscher mit dem Eingang des dritten Wärmetauschers verbunden ist. Die weitere Temperaturmessstelle kann eingerichtet sein, eine weitere Temperaturmesseinrichtung aufzunehmen, mit der für das Kältemittel in dem Durchflusskanalabschnitt die Betriebstemperatur gemessen werden kann. Die weitere Messstelle kann zwischen dem Ausgang des dritten Wärmetauschers und einem hieran anschließbaren Verdichter angeordnet sein. Der Verdichter kann mit Hilfe von Leitungen oder Rohren angeschlossen sein, die zumindest abschnittsweise außerhalb des Stapels von Wärmeübertragerplatten verlaufen können

Bei dem dritten Wärmetauscher ist ein weiterer Eingang, welcher gegenüber dem Eingang und dem Ausgang des dritten Wärmetauschers abgedichtet ist, in dem Kältekreislauf mit einem nicht-anschlussseitigen Ausgang des ersten Wärmetauschers verbindbar, und ein weiterer Ausgang, welcher gegenüber dem Eingang und dem Ausgang des dritten Wärmetauschers abgedichtet ist und mit dem weiteren Eingang in dem dritten Wärmetauscher in Verbindung, ist mit einem nicht-anschlussseitigen Eingang des zweiten Wärmetauschers verbindbar.

Zwischen dem weiteren Ausgang des dritten Wärmetauschers und dem nicht-anschlussseitigen Eingang des zweiten Wärmetauschers ist ein Expansionsventil angeordnet.

Das Expansionsventil ist mit einem elektronisch gesteuerten Expansionsventil gebildet. In einer anderen Ausführungsform, die nicht zum Gegenstand der Erfindung gehört, kann das Expansionsventil mit einem thermostatischen Expansionsventil ausgestattet sein.

In Verbindung mit dem Verfahren zum Betreiben einer Anordnung mit einem Plattenwärmeübertrager gelten die vorangehend erläuterten Ausgestaltungen für den Plattenwärmeübertrager entsprechend. Es kann in einer Ausführung vorgesehen sein, dass die Anordnung mit dem Plattenwärmeübertrager mit einem Kältemittel betrieben wird, bei dem es sich um ein Gemisch von Medien handelt, beispielsweise ein Gemisch von Propan und Propen. Auch ein Betrieb mit diesen Medien in reiner Form, also nicht gemischter Form kann vorgesehen sein, zum Beispiel mit Propan oder Propen. Die Verwendung von Kohlenwasserstoffen, die regelmäßig brennbar sind und somit nach der Norm EN378-1 in die Sicherheitsklasse A3 eingestuft werden, ist mit Hilfe der vorgeschlagenen Technologie ermöglicht.

Die vorgesehene Temperatur in dem Durchflusskanal vermeidet Regelungsprobleme im Kältekreislauf sowie einen ineffizienten Betrieb mit niedrigen Wirkungsgraden von Verdampfer und Verdichter.

In einem Beispiel ist in dem Stapel von Wärmeübertragerplatten im Bereich des zweiten Wärmetauscher, welcher als Verdampfer für das Kältemittel ausgebildet ist, zwischen dessen Eingang und dessen Ausgang eine zusätzliche Temperaturmessstelle vorgesehen, an der für die Kaltflüssigkeit oder Kaltsole die Betriebstemperatur gemessen werden kann. Die Messstelle kann benachbart zum Ausgang des zweiten Wärmetauschers angeordnet sein. Die gewonnenen zusätzlichen Temperaturmessinformationen können in einer Regel- oder Steuereinrichtung verwendet werden, um einen Frostschutz auszubilden, so dass Einfrierschäden am Wärmetauscher vermeidbar sind.

### Beschreibung von Ausführunasbeispielen

Im Folgenden werden weitere Ausführungsbeispiele unter Bezugnahme auf Figuren einer Zeichnung näher erläutert. Hierbei zeigen:
- Fig. 1: eine schematische Darstellung einer Anordnung mit einem Plattenwärmeübertrager mit einer Messstelle und
- Fig. 2: eine schematische Darstellung einer Anordnung mit einem Plattenwärmeübertrager mit zwei Messstellen.

Fig. 1 zeigt eine schematische Darstellung einer Anordnung mit einem Plattenwärmeübertrager 1, an den über zugeordnete Anschlüsse außerhalb ein Verdichter 2 sowie ein Expansionsventil 3 angeschlossen sind.

Der Plattenwärmeübertrager 1 ist mit einem Stapel von Wärmeübertragerplatten gebildet, die in einem gemeinsamen Gehäuse angeordnet sind, was in Fig. 1 schematisch mit einer Linie A gezeigt ist. Wärmeübertragerplatten und hieraus gebildete Plattenwärmetauscher sind als solche in verschiedenen Ausführungsformen bekannt. Die Wärmeübertragerplatten verfügen üblicherweise über eine oberflächenseitige Strukturierung, die beispielsweise mittels Prägen hergestellt ist und Erhöhungen und Vertiefungen aufweisen kann, beispielweise Rillen umfassen kann. Die mit den oberflächenseitigen Strukturen versehen Platten werden abwechselnd in einem Stapel angeordnet. Zwischen den Wärmeübertragerplatten werden Durchflussräume, -kanäle oder -zonen hergestellt, insbesondere dadurch, dass die Wärmeübertragerplatten lokal und randseitig miteinander verlötet werden, um die verschiedenen Zonen oder Bereiche gegeneinander abzudichten. Technologien für das Herstellen eines solchen Plattenwärmeübertragers sind als solche in unterschiedlichen Ausgestaltungen bekannt.

Bei dem Plattenwärmeübertrager 1 in der Anordnung aus Fig. 2 sind in dem Stapel von Wärmeübertragerplatten ein erster Wärmetauscher 4, ein zweiter Wärmetauscher 5 sowie ein dritter Wärmetauscher 6 mittels zugeordneten Durchflussbereichen oder -kanälen hergestellt.

Der erste Wärmetauscher 4 verfügt anschlussseitig über einen Eingang 4a und einen Ausgang 4b über die im Betrieb ein Warmflüssigkeit zu- und abgeführt werden kann. Der zweite Wärmetauscher 5 verfügt ebenso anschlussseitig über einen Eingang 5a und einen Ausgang 5b, über die im Betrieb eine Kaltflüssigkeit (auch Kaltsole genannt) zu- und abgeführt werden kann. Auf diese Weise kann der erste Wärmetaucher 4 als ein Verflüssiger für ein Kältemittel betrieben werden. Der zweite Wärmetauscher 5 dient als Verdampfer für das Kältemittel in einem Kältekreislauf 7, in welchem auch der dritte Wärmetauscher 6 angeordnet ist.

Nicht-anschlussseitig verfügt der erste Wärmetauscher 4 über einen weiteren Eingang 4c und einen weiteren Ausgang 4d, die über den ersten Wärmetauscher 4 miteinander verbunden sind, und gegenüber dem Eingang 4a und dem Ausgang 4b, die anschlussseitig angeordnet sind, abgedichtet sind. Der weitere Ausgang 4d des ersten Wärmetauschers 4 ist über eine Leitung 8, die Teil des Kältekreislaufes 7 ist, mit einem Eingang 6a des dritten Wärmetauschers 6 verbunden. Ein Ausgang 6b des dritten Wärmetauschers 6 ist über eine Leitung 9, die wie die Leitung 8 als Flüssigkeitsleitung ausgebildet und Teil des Kältekreislaufes 7 ist, mit einem Eingang 5c des zweiten Wärmetauschers 5 nicht-anschlussseitig verbunden. Das hierüber zugeführte Kältemittel wird in dem zweiten Wärmetauscher 5 im Betrieb verdampft und gelangt dann über einen nicht-anschlussseitig gebildeten Ausgang 5d am zweiten Wärmetauscher 5 über eine Leitung 10, die Teil des Kältekreislaufes 7 ist, zu einem weiteren Eingang 6c des dritten Wärmetauschers 6. Über einen weiteren Ausgang 6d des dritten Wärmetauschers 6 ist eine Leitung 11 angeschlossen, die zum nicht-anschlussseitigen Eingang 4d des ersten Wärmetauschers 4 führt, wobei in der Leitung 11, die teilweise außerhalb des Stapels von Wärmeübertragerplatten ausgebildet ist, der Verdichter 2 angeordnet ist.

An dem mit der Leitung 10 gebildeten Durchflusskanal zwischen dem zweiten und dem dritten Wärmetauscher 5, 6 ist eine Messstelle 12 mit einer Messeinrichtung 13 zum Messen der Betriebstemperatur des Kältemittels in diesem Leitungsabschnitt vorgesehen. Die Messinformation über die aktuelle Betriebstemperatur wird ausgewertet und genutzt, um den Betrieb des Plattenwärmeübertragers 1 zu steuern, um erfindungsgemäß entsprechend auf das Expansionsventil 3 einzuwirken.

Bei der Ausführungsform nach der schematischen Darstellung in Fig. 1 ist ergänzend ein Schauglas 14 vorgesehen, welches einen Einblick in die Leitung 9 von außen ermöglicht.

Fig. 2 zeigt eine schematische Darstellung einer Anordnung vergleichbar Fig. 1, wobei zusätzlich eine weitere Messstelle 20 mit einer weiteren Messeinrichtung 21 zum Messen der Temperatur des Kältemittels in dem Kältekreislauf 7 vorgesehen ist. Die weitere Messstelle 20 ist bei dem gezeigten Ausführungsbeispiel außerhalb des Stapels von Wärmeübertragerplatten vorgesehen und in der Leitung 11 angeordnet oder benachbart hierzu. Auf diese Weise kann ergänzende Temperaturinformation für das im Kältekreislauf 7 fließende Kältemittel gewonnen werden, die ebenfalls zur Steuerung und zum Betrieb des Plattenwärmeübertragers 1 herangezogen werden kann.

Bei den verschiedenen Ausführungsformen ist vorgesehen, den Stapel von Wärmeübertragerplatten, in welchem der erste, der zweite und der dritte Wärmetauscher 4, 5, 6 gebildet sind, in einem gemeinsamen Plattengehäuse anzuordnen.

Die vorgeschlagene Technologie unterstützt insgesamt einen Betrieb des Plattenwärmeübertragers 1 mit einer möglichst geringen Menge an Kältemittel. Das Messen der Temperatur mit Hilfe der Messstelle 12 ermöglicht einen Betrieb, bei dem Arbeitsüberhitzung des Expansionsventils 3 genau definiert und so die Oberfläche des Verdampfer (zweiter Wärmetauscher 5) optimal genutzt werden können. Es ist weiterhin möglich, eine Unterkühlung des Kältemittels auf der Flüssigkeitsseite zu definieren. Im Betrieb wird vermieden, dass flüssiges Kältemittel in den dritten Wärmetauscher 6 gelangt und dort das Maß der Unterkühlung und folglich die Eintrittstemperatur des Kältemittels in den Verdampfer (zweiter Wärmetauscher 5) beeinflusst. Hierdurch stabilisieren sich das Betriebsverhalten des zweiten Wärmetauschers 5 (Verdampfungsverhalten) und der Füllungsgrad des Verdampfers.

Eine Steuerung unter Einbeziehung der Messwerte, die an der Messstelle erfasst werden, ermöglicht es, die Arbeitsüberhitzung am Ausgang des zweiten Wärmetauschers 5 (Verdampfer) konstant zu halten. Hierdurch kann die vorhandene Verdampferoberfläche möglichst vollständig für die Verdampfung des flüssigen Kältemittels genutzt werden.

Gemäß den Fig. 1 und 2 kann optional ergänzend eine zusätzliche Messstelle 30 mit einer zusätzlichen Messeinrichtung 31 zum Messen der Betriebstemperatur der Kaltflüssigkeit oder Kaltsole in dem Abschnitt zwischen dem Eingang 5a und dem Ausgang 5b im Bereich des zweiten Wärmetauschers 5 vorgesehen sein.

## Patentansprüche

1. Anordnung mit einem Kältekreislauf (7) und einem Plattenwärmeübertrager (1), welcher mit zumindest Abschnitten des Kältekreislaufs (7) verbunden ist und Folgendes aufweist:
- einen Stapel Wärmeübertragerplatten, die oberflächenseitige Strukturierungen aufweisen und zwischen denen abgedichtete Durchflussräume zum getrennten Transportieren von mehreren Medien gebildet sind;
- einen ersten Wärmetauscher (4), der in dem Stapel von Wärmeübertragerplatten gebildet ist und bei dem anschlussseitig ein Eingang (4a) und ein Ausgang (4b) mit ersten Anschlüssen verbunden sind, über die eine Warmflüssigkeit zu- und abgeführt werden kann, derart, dass der erste Wärmetauscher (4) im Betrieb als ein Verflüssiger betreibbar ist;
- einen zweiten Wärmetauscher (5), der in dem Stapel von Wärmeübertragerplatten gebildet ist und bei dem anschlussseitig ein Eingang (5a) und ein Ausgang (5b) mit zweiten Anschlüssen verbunden sind, über die eine Kaltsole zu- und abgeführt werden kann, derart, dass der zweite Wärmetauscher (5) im Betrieb als ein Verdampfer betreibbar ist;
- einen dritten Wärmetauscher (6), der in dem Stapel von Wärmeübertragerplatten gebildet ist und in dem Kältekreislauf (7), welcher zumindest abschnittsweise in dem Stapel von Wärmeübertragerplatten gebildet und im Betrieb von einem Kältemittel durchströmt ist, mit nicht-anschlussseitigen Eingängen (4c, 5c) und Ausgängen (4d, 5d) des ersten und des zweiten Wärmetauschers (4,5) verbindbar ist, wobei bei dem dritten Wärmetauscher (6)
- ein zweiter Eingang (6a), welcher gegenüber dem ersten Eingang (6c) und dem ersten Ausgang (6d) des dritten Wärmetauschers (6) abgedichtet ist, in dem Kältekreislauf (7) mit einem nicht-anschlussseitigen Ausgang (4d) des ersten Wärmetauschers (4) verbindbar ist und
- ein zweiter Ausgang (6b), welcher gegenüber dem ersten Eingang (6c) und dem ersten Ausgang (6d) des dritten Wärmetauschers (6) abgedichtet ist und mit dem zweiten Eingang (6a) in dem dritten Wärmetauscher (6) in Verbindung, mit einem nicht-anschlussseitigen Eingang (5c) des zweiten Wärmetauschers (5) verbindbar ist;
- einen Durchflusskanal (10), welcher als Teil des Kältekreislaufs (7) einen nicht-anschlussseitigen Ausgang (5d) des zweiten Wärmetauschers (5) und den ersten Eingang (6c) des dritten Wärmetauschers (6) verbindet;
- eine Temperaturmessstelle (12), die an dem Stapel von Wärmeübertragerplatten im Bereich des Durchflusskanals (10) oder benachbart hierzu angeordnet und eingerichtet ist, eine Temperaturmesseinrichtung (13) aufzunehmen, mit der für das Kältemittel in dem Durchflusskanal (10) eine Betriebstemperatur gemessen werden kann; und
- ein Expansionsventil (3), welches mit einem elektronisch gesteuerten Expansionsventil gebildet und eingerichtet ist, mittels der Temperaturmesseinrichtung (13) erfasste Messwerte als Eingangsgröße für eine Steuerung des Expansionsventils (3) zu empfangen, wobei das Expansionsventil (3) zwischen dem zweiten Ausgang (6b) des dritten Wärmetauschers (6) und dem nicht-anschlussseitigen Eingang (5c) des zweiten Wärmetauschers (5) angeordnet ist;
wobei der erste Wärmetauscher (4), der zweite Wärmetauscher (5) und der dritte Wärmetauscher (6) mittels zugeordneter Durchflussräume in dem Stapel von Wärmeübertragerplatten gebildet sind.

2. Anordnung nach Anspruch 1, wobei der Durchflusskanal (10) zumindest abschnittweise in dem Stapel von Wärmeübertragerplatten gebildet ist.

3. Anordnung nach Anspruch 1 oder 2, wobei die Messstelle (12) mit einer Aufnahme für die Messeinrichtung (13) gebildet ist die gegenüber dem Durchflusskanal (10) abgedichtet ist.

4. Anordnung nach mindestens einem der vorangehenden Ansprüche, wobei eine weitere Temperaturmessstelle (20) vorgesehen ist, die an dem Stapel von Wärmeübertragerplatten im Bereich eines Durchflusskanalabschnitts (11) oder benachbart hierzu angeordnet ist, wobei
- der Durchflusskanalabschnitt (11) als Teil des Kältekreislaufs (7) an den ersten Ausgang (6d) des dritten Wärmetauschers (6) anschließt, welcher in dem dritten Wärmetauscher (6) mit dem ersten Eingang (6c) des dritten Wärmetauschers (6) verbunden ist; und
- die weitere Temperaturmessstelle (20) eingerichtet ist, eine weitere Temperaturmesseinrichtung (21) aufzunehmen, mit der für das Kältemittel in dem Durchflusskanalabschnitt (11) die Betriebstemperatur gemessen werden kann.

5. Anordnung nach Anspruch 4, wobei
- an den ersten Ausgang (6d) des dritten Wärmetauschers (6) ein Verdichter (2) angeschlossen ist und
- die weitere Messstelle (20) zwischen dem ersten Ausgang (6d) des dritten Wärmetauschers (6) und dem hieran angeschlossenen Verdichter (2) angeordnet ist.

6. Anordnung nach mindestens einem der vorangehenden Ansprüche, wobei eine zusätzliche Temperaturmessstelle (30) vorgesehen ist, die an dem Stapel von Wärmeübertragerplatten im Bereich eines Durchflusskanals in dem zweiten Wärmetauscher (5) oder benachbart hierzu angeordnet und eingerichtet ist, eine zusätzliche Temperaturmesseinrichtung (31) aufzunehmen, mit der für die Kaltsole eine Betriebstemperatur gemessen werden kann.

7. Verfahren zum Betreiben einer Anordnung mit einem Plattenwärmeübertrager (1), mit:
- Bereitstellen eines Plattenwärmeübertragers (1) mit einem Stapel Wärmeübertragerplatten, die oberflächenseitige Strukturierungen aufweisen und zwischen denen abgedichtete Durchflussräume zum getrennten Transportieren von mehreren Medien gebildet sind;
- Betreiben eines ersten Wärmetauschers (4), der in dem Stapel von Wärmeübertragerplatten gebildet ist und bei dem anschlussseitig ein Eingang (4a) und ein Ausgang (4b) mit ersten Anschlüssen verbunden sind, über die eine Warmflüssigkeit zuund abgeführt wird, derart, dass der erste Wärmetauscher (4) als ein Verflüssiger für ein Kältemittel in einem an den ersten Wärmetauscher (4) koppelnden Kältekreislauf (7) betrieben wird, wobei der Kältekreis (7) zumindest abschnittsweise in dem Stapel von Wärmeübertragerplatten gebildet ist;
- Betreiben eines zweiten Wärmetauschers (5), der in dem Stapel von Wärmeübertragerplatten gebildet ist und bei dem anschlussseitig ein Eingang (5a) und ein Ausgang (5b) mit zweiten Anschlüssen verbunden sind, über die eine Kaltsole zu- und abgeführt wird, derart, dass der zweite Wärmetauscher (5) als ein Verdampfer für das Kältemittel in dem an den zweiten Wärmetauscher (5) koppelnden Kältekreislauf (7) betrieben wird;
- Betreiben eines dritten Wärmetauschers (6), der in dem Stapel von Wärmeübertragerplatten gebildet ist und als Teil des Kältekreislaufs (7) mit nicht-anschlussseitigen Eingängen (4c, 5c) und Ausgängen (4d, 5d) des ersten und des zweiten Wärmetauschers (4, 5) verbunden ist, wobei bei dem dritten Wärmetauscher (6)
- ein zweiter Eingang (6a), welcher gegenüber einem ersten Eingang (6c) und einem ersten Ausgang (6d) des dritten Wärmetauschers (6) abgedichtet ist, in dem Kältekreislauf (7) mit einem nicht-anschlussseitigen Ausgang (4d) des ersten Wärmetauschers (4) verbindbar ist und
- ein zweiter Ausgang (6b), welcher gegenüber dem ersten Eingang (6c) und dem ersten Ausgang (6d) des dritten Wärmetauschers (6) abgedichtet ist und mit dem zweiten Eingang (6a) in dem dritten Wärmetauscher (6) in Verbindung, mit einem nicht-anschlussseitigen Eingang (5c) des zweiten Wärmetauschers (5) verbindbar ist; wobei der erste Wärmetauscher (4), der zweite Wärmetauscher (5) und der dritte Wärmetauscher (6) mittels zugeordneter Durchflussräume in dem Stapel von Wärmeübertragerplatten gebildet werden; wobei das Kältemittel einen Durchflusskanal (10) durchströmt, welcher als Teil des Kältekreislaufs (7) einen nicht-anschlussseitigen Ausgang (5d) des zweiten Wärmetauschers (5) und den ersten Eingang (6c) des dritten Wärmetauschers (6) verbindet; wobei mittels einer Temperaturmesseinrichtung (13) an einer Temperaturmessstelle (12), die an dem Stapel von Wärmeübertragerplatten im Bereich des Durchflusskanals (10) oder benachbart hierzu angeordnet ist, für das Kältemittel in dem Durchflusskanal (10) eine Betriebstemperatur gemessen wird; und wobei ein Expansionsventil (3), welches mit einem elektronisch gesteuerten Expansionsventil gebildet und zwischen dem zweiten Ausgang (6b) des dritten Wärmetauschers (6) und dem nicht-anschlussseitigen Eingang (5c) des zweiten Wärmetauschers (5) angeordnet ist, mittels der Temperaturmesseinrichtung (13) erfasste Messwerte als Eingangsgröße für eine Steuerung des Expansionsventils (3) empfängt.

8. Verfahren nach Anspruch 7, wobei als Kältemittel ein Gasgemisch verwendet wird.

## Claims

1. Assembly with a cooling circuit (7) and a plate heat exchanger (1) connected to at least sections of the cooling circuit (7), comprising:
- a stack of heat-exchanger plates with surface-side structures between which sealed flow passages are formed for the separate transportation of a plurality of media;
- a first heat exchanger (4), which is formed in the stack of heat-exchanger plates and in which an inlet (4a) and an outlet (4b) are connected on a connection side to first connections, via which a warm fluid can be supplied and evacuated, in such a manner that the first heat exchanger (4) can be operated during operation as a condenser;
- a second heat exchanger (5), which is formed in the stack of heat-exchanger plates and in which an inlet (5a) and an outlet (5b) are connected on a connection side to second connections, via which a cold brine solution can be supplied and evacuated, in such a manner that the second heat exchanger (5) can be operated during operation as an evaporator;
- a third heat exchanger (6), which is formed in the stack of heat-exchanger plates and which can be connected in the cooling circuit (7), which is formed at least in sections in the stack of heat-exchanger plates and through which a coolant flows during operation, to non-connection-side inlets (4c, 5c) and outlets (4d, 5d) of the first and second heat exchangers (4, 5), wherein, in said third heat exchanger (6),
- a second inlet (6a), which is sealed with respect to the first inlet (6c) and the first outlet (6d) of the third heat exchanger (6), can be connected in the cooling circuit (7) to a non-connection-side outlet (4d) of the first heat exchanger (4), and
- a second outlet (6b), which is sealed with respect to the first inlet (6c) and the first outlet (6d) of the third heat exchanger (6) and which is in communication with the second inlet (6a) in the third heat exchanger (6), can be connected to a non-connection-side inlet (5c) of the second heat exchanger (5);
- a flow channel (10), which, as part of the cooling circuit (7), connects a non-connection-side outlet (5d) of the second heat exchanger (5) with the first inlet (6c) of the third heat exchanger (6);
- a temperature measuring point (12) arranged on the stack of heat-exchanger plates in the area of the flow channel (10) or adjacent thereto and configured to receive a temperature measuring device (13) capable of measuring an operating temperature of the coolant in the flow channel (10); and
- an expansion valve (3) in the form of an electronically controlled expansion valve configured to receive measurement values captured by means of the temperature measuring device (13) as an input variable for controlling the expansion valve (3), the expansion valve (3) being arranged between the second outlet (6b) of the third heat exchanger (6) and the non-connection-side inlet (5c) of the second heat exchanger (5);
wherein the first heat exchanger (4), the second heat exchanger (5) and the third heat exchanger (6) are formed by means of designated flow passages in the stack of heat exchanger plates.

2. The assembly according to claim 1, wherein the flow channel (10) is formed at least in sections in the stack of heat exchanger plates.

3. The assembly according to claim 1 or 2, wherein the measuring point (12) is formed with a receptacle, which is sealed with respect to the flow channel (10), for the measuring device (13).

4. The assembly according to at least one of the preceding claims, wherein a further temperature measuring point (20) is provided, which is arranged on the stack of heat-exchanger plates in the area of a flow channel section (11) or adjacent thereto, wherein
- the flow channel section (11), as part of the cooling circuit (7), is connected to the first outlet (6d) of the third heat exchanger (6), which is connected in the third heat exchanger (6) to the first inlet (6c) of the third heat exchanger (6); and
- the further temperature measuring point (20) is configured to receive a further temperature measuring device (21) with which the operating temperature of the coolant in the flow channel section (11) can be measured.

5. The assembly according to claim 4, wherein
- a compressor (2) is connected to the first outlet (6d) of the third heat exchanger (6) and
- the further measuring point (20) is arranged between the first outlet (6d) of the third heat exchanger (6) and the compressor (2) connected thereto.

6. The assembly according to at least one of the preceding claims,
wherein an additional temperature measuring point (30) is provided, which is arranged on the stack of heat-exchanger plates in the area of a flow channel in the second heat exchanger (5) or adjacent thereto and is configured to receive an additional temperature measuring device (31) with which an operating temperature of the cold brine solution can be measured.

7. Method for operating an assembly with a plate heat exchanger (1), comprising:
- providing a plate heat exchanger (1) with a stack of heat-exchanger plates with surface-side structures between which sealed flow passages are formed for the separate transportation of a plurality of media;
- operating a first heat exchanger (4), which is formed in the stack of heat-exchanger plates and in which an inlet (4a) and an outlet (4b) are connected on a connection side to first connections, via which a warm fluid is supplied and evacuated, in such a manner that the first heat exchanger (4) is operated as a condenser for a coolant in a cooling circuit (7) coupled to the first heat exchanger (4), the cooling circuit (7) being formed at least in sections in the stack of heat exchanger plates;
- operating a second heat exchanger (5), which is formed in the stack of heat-exchanger plates and in which an inlet (5a) and an outlet (5b) are connected on a connection side to second connections, via which a cold brine solution is supplied and evacuated, in such a manner that the second heat exchanger (5) is operated as an evaporator for the coolant in the cooling circuit (7) coupled to the second heat exchanger (5);
- operating a third heat exchanger (6), which is formed in the stack of heat-exchanger plates and, as part of the cooling circuit (7), is connected to non-connection-side inlets (4c, 5c) and outlets (4d, 5d) of the first and second heat exchangers (4, 5), wherein, in said third heat exchanger (6),
- a second inlet (6a), which is sealed with respect to a first inlet (6c) and a first outlet (6d) of the third heat exchanger (6), can be connected in the cooling circuit (7) to a non-connection-side outlet (4d) of the first heat exchanger (4), and
- a second outlet (6b), which is sealed with respect to the first inlet (6c) and the first outlet (6d) of the third heat exchanger (6) and which is in communication with the second inlet (6a) in the third heat exchanger (6), can be connected to a non-connection-side inlet (5c) of the second heat exchanger (5);
wherein the first heat exchanger (4), the second heat exchanger (5) and the third heat exchanger (6) are formed by means of designated flow passages in the stack of heat exchanger plates;
wherein the coolant flows through a flow channel (10), which, as part of the cooling circuit (7), connects a non-connection-side outlet (5d) of the second heat exchanger (5) with the first inlet (6c) of the third heat exchanger (6);
wherein an operating temperature of the coolant in the flow channel (10) is measured by means of a temperature measuring device (13) at a temperature measuring point (12) arranged on the stack of heat-exchanger plates in the area of the flow channel (10) or adjacent thereto; and
wherein an expansion valve (3) in the form of an electronically controlled expansion valve arranged between the second outlet (6b) of the third heat exchanger (6) and the non-connection-side inlet (5c) of the second heat exchanger (5) receives measurement values captured by means of the temperature measuring device (13) as an input variable for controlling the expansion valve (3).

8. The method according to claim 7, wherein a gas mixture is used as the coolant.

## Revendications

1. Dispositif comportant un circuit de réfrigération (7) et un échangeur de chaleur à plaques (1), qui est relié avec au moins des sections du circuit de réfrigération (7) et présente ce qui suit:
- un empilement de plaques d'échangeur de chaleur qui ont une structuration de surface et entre lesquelles des espaces d'écoulement scellés pour un transfert séparé par plusieurs médias sont fermés;
- un premier échangeur de chaleur (4) qui est formé dans l'empilement de plaques d'échangeur de chaleur et qui présente une entrée (4a) et une sortie (4b) côté raccordement avec des premiers raccords, via lesquels un liquide chaud peut être fourni et évacué, de telle sorte que le premier échangeur de chaleur (4) puisse être utilisé comme condenseur pendant le fonctionnement;
- un deuxième échangeur de chaleur (5) qui est formé dans l'empilement de plaques d'échangeur de chaleur et qui présente une entrée (5a) et une sortie (5b) côté raccordement avec des deuxièmes raccords, via lesquels une saumure frigorigène peut être fournie et évacuée, de telle sorte que le deuxième échangeur de chaleur (5) puisse être utilisé comme évaporateur pendant le fonctionnement ;
- un troisième échangeur de chaleur (6), qui est formé dans l'empilement de plaques d'échangeur de chaleur et dans le circuit de réfrigération (7), qui est au moins formé par sections dans l'empilement de plaques d'échangeur de chaleur et est traversé par un réfrigérant pendant le fonctionnement, peut être relié aux entrées (4c, 5c) et aux sorties (4d, 5d) côté non-raccordement des premier et deuxième échangeurs de chaleur (4,5), dans lequel sur le troisième échangeur de chaleur (6)
- une deuxième entrée (6a), qui est isolée par rapport à la première entrée (6c) et la première sortie (6d) du troisième échangeur de chaleur (6), peut être reliée dans le circuit de réfrigération (7) avec une sortie côté non-raccordement (4d) du premier échangeur de chaleur (4) et
- une deuxième sortie (6b), qui est étanche par rapport à la première entrée (6c) et la première sortie (6d) du troisième échangeur de chaleur (6) et en liaison avec la deuxième entrée (6a) dans la troisième échangeur de chaleur (6), peut être reliée avec une entrée côté non-raccordement (5c) du deuxième échangeur de chaleur (5) ;
- un canal d'écoulement (10) qui, en tant que partie du circuit de réfrigération (7), relie une sortie côté non-raccordement (5d) du deuxième échangeur de chaleur (5) et la première entrée (6c) du troisième échangeur de chaleur (6);
- un point de mesure de température (12), qui est disposé sur l'empilement de plaques d'échangeur de chaleur dans la zone du canal d'écoulement (10) ou à côté de celui-ci et est conçu pour recevoir un dispositif de mesure de température (13), avec lequel une température de fonctionnement peut être mesurée pour le réfrigérant dans le canal d'écoulement (10) ; et
- un détendeur (3), qui est constitué d'un détendeur à commande électronique et est configuré pour recevoir des valeurs mesurées enregistrées au moyen du dispositif de mesure de température (13) en tant que grandeur d'entrée pour commander le détendeur (3), dans lequel le détendeur (3) est disposé entre la deuxième sortie (6b) du troisième échangeur de chaleur (6) et l'entrée côté non-raccordement (5c) du deuxième échangeur de chaleur (5);
dans lequel le premier échangeur de chaleur (4), le deuxième échangeur de chaleur (5) et le troisième échangeur de chaleur (6) sont formés au moyen d'espaces d'écoulement affectés dans l'empilement de plaques d'échangeur de chaleur.

2. Dispositif selon la revendication 1, dans lequel le canal d'écoulement (10) est formé au moins par sections dans l'empilement de plaques d'échangeur de chaleur.

3. Dispositif selon la revendication 1 ou 2, dans lequel le point de mesure (12) est formé avec un logement pour le dispositif de mesure (13) qui est isolé du canal d'écoulement (10).

4. Dispositif selon au moins une des revendications précédentes, dans lequel un autre point de mesure de température (20) est prévu, qui est disposé sur l'empilement de plaques d'échangeur de chaleur dans la zone d'une section de canal d'écoulement (11) ou adjacente à celle-ci, dans lequel
- la section de canal d'écoulement (11) en tant que partie du circuit de réfrigération (7) se rattache à la première sortie (6d) du troisième échangeur de chaleur (6), qui dans le troisième échangeur de chaleur (6) est reliée avec la première entrée (6c) du troisième échangeur de chaleur (6) ; et
- l'autre point de mesure de température (20) est configuré pour recevoir un autre dispositif de mesure de température (21), avec lequel la température de fonctionnement du fluide frigorigène dans la section de canal d'écoulement (11) peut être mesurée.

5. Dispositif selon la revendication 4, dans lequel
- un compresseur (2) est raccordé à la sortie (6d) du troisième échangeur de chaleur (6) et
- l'autre point de mesure (20) est disposé entre la première sortie (6d) du troisième échangeur de chaleur (6) et le compresseur (2) qui y est raccordé.

6. Dispositif selon au moins une des revendications précédentes, dans lequel un point de mesure de température supplémentaire (30) est prévu, qui est disposé sur l'empilement de plaques d'échangeur de chaleur dans la région d'un canal d'écoulement dans le deuxième échangeur de chaleur (5) ou à côté de celui-ci et est configuré pour recevoir un dispositif de mesure de température supplémentaire (31) avec lequel une température de fonctionnement peut être mesurée pour la saumure frigorigène.

7. Procédé de fonctionnement d'un dispositif avec un échangeur de chaleur à plaques (1), comportant :
- la fourniture d'un échangeur de chaleur à plaques (1) avec un empilement de plaques de transfert de chaleur, qui ont des structures côté surface et entre lesquelles des espaces d'écoulement scellés sont formés pour le transport séparé de plusieurs supports ;
- le fonctionnement d'un premier échangeur de chaleur (4), qui est formé dans l'empilement de plaques d'échangeur de chaleur et dans lequel une entrée (4a) et une sortie (4b) sont reliées côté raccordement à des premiers raccords via lesquels un liquide chaud est fourni et évacué, de telle sorte que le premier échangeur de chaleur (4) fonctionne comme un condenseur pour un réfrigérant dans un circuit de réfrigération (7) couplé au premier échangeur de chaleur (4), dans lequel le circuit de réfrigération (7) est formé au moins par sections dans l'empilement de plaques de transfert de chaleur;
- le fonctionnement d'un deuxième échangeur de chaleur (5), qui est formé dans l'empilement de plaques d'échangeur de chaleur et dans lequel une entrée (5a) et une sortie (5b) sont reliées à des deuxièmes raccords côté raccordement, via lesquels une saumure frigorigène est introduite et évacuée, de telle sorte que le deuxième échangeur de chaleur (5) fonctionne comme un évaporateur pour le réfrigérant dans le circuit de refroidissement (7) couplé au deuxième échangeur de chaleur (5) ;
- le fonctionnement d'un troisième échangeur de chaleur (6), qui est formé dans l'empilement de plaques de l'échangeur de chaleur et en tant que partie du circuit de réfrigération (7) est relié avec des entrées (4c, 5c) et des sorties (4d, 5d) côté non-raccordement des premier et deuxième échangeurs de chaleur (4, 5), dans lequel sur le troisième échangeur de chaleur (6)
- une deuxième entrée (6a), qui est isolée par rapport à une première entrée (6c) et une première sortie (6d) du troisième échangeur thermique (6), dans le circuit de réfrigération (7) peut être reliée avec le premier échangeur de chaleur (4) et
- une deuxième sortie (6b), qui est isolée par rapport à la première entrée (6c) et la première sortie (6d) du troisième échangeur de chaleur (6) et en liaison avec la deuxième entrée (6a) dans le troisième échangeur de chaleur (6), peut être reliée avec une entrée (5c) côté non-raccordement du deuxième échangeur de chaleur (5);
dans lequel le premier échangeur de chaleur (4), le deuxième échangeur de chaleur (5) et le troisième échangeur de chaleur (6) sont formés au moyen d'espaces d'écoulement attribués dans l'empilement de plaques d'échangeur de chaleur ;
dans lequel le réfrigérant s'écoule à travers un canal d'écoulement (10) qui, en tant que partie du circuit de réfrigération (7), a une sortie côté non-raccordement (5d) du deuxième échangeur de chaleur (5) et relie la première entrée (6c) du troisième échangeur de chaleur (6);
dans lequel au moyen d'un dispositif de mesure de la température (13) à un point de mesure de la température (12), qui est disposé sur l'empilement de plaques d'échangeur de chaleur dans la zone du canal d'écoulement (10) ou est disposé à côté de celui-ci, une température de fonctionnement pour le réfrigérant dans le canal d'écoulement (10) est mesurée ; et
dans lequel un détendeur (3), qui est formé avec un détendeur à commande électronique et est disposé entre la deuxième sortie (6b) du troisième échangeur de chaleur (6) et l'entrée côté non-raccordement (5c) du deuxième échangeur de chaleur (5), reçoit des valeurs mesurées enregistrées au moyen du dispositif de mesure de température (13) en tant que grandeur d'entrée pour une commande du détendeur (3).

8. Procédé selon la revendication 7, dans lequel un mélange de gaz est utilisé comme réfrigérant.
